# EUROPÄISCHE PATENTSCHRIFT

(11) **EP 1 039 042 B1**
(45) Veröffentlichungstag und Bekanntmachung des Hinweises auf die Patenterteilung: **16.06.2004**
(21) Anmeldenummer: 00105175.4
(22) Anmeldetag: 11.03.2000
(51) Int. Cl.: E03B 7/07

(54) **Anschluss eines Wasserzählers an ein Wasserleitungsgehäuse**
Coupling of a water-metre to a water conduit box
Raccord pour compteur d'eau à un boîtier pour conduite d'eau

(30) Priorität: 19.03.1999 DE 29905097 U
(43) Veröffentlichungstag der Anmeldung: 27.09.2000
(73) Patentinhaber: Armaturenfabrik Wallisellen AG, CH-8304 Wallisellen (CH)
(72) Erfinder: Egli, Werner, Dipl.Ing. ETH, 8194 Hüntwangen (CH)
(74) Vertreter: Wolff, Michael, Dipl.-Phys.

(56) Entgegenhaltungen:
- EP-A- 0 327 972
- EP-A- 0 344 777
- DE-A- 3 242 763
- DE-A- 19 816 322

## Beschreibung

Die Erfindung betrifft eine Vorrichtung der im Oberbegriff des Anspruches 1 genannten Art. Ein Mehrstrahl-Wasserzähler hat koaxiale Wasserein- und -ausgänge.

Eine derartige Vorrichtung war aus der EP 0 327 972 A1 (Fig. 2) bekannt. Dort ist der plattenförmige Adapterring (7) wie ein wasserdichter Deckel auf der Oberfläche des Umlenkteiles (2) befestigt, das ein Hahnküken darstellt, welches zum Absperren des Wasserdurchflusses mittels des Adapterringes um die gemeinsame Achse der Wasserein- und - ausgänge des Zählers (5) drehbar ist, dessen Gehäuse (46) in die zentrale Bohrung des Adapterringes geschraubt ist. Infolgedessen ist der wahlweise Anschluss eines Einstrahl-Wasserzählers, dessen Wasserein- und -ausgänge im Wesentlichen fluchten, an dasselbe Wasserleitungsgehäuse nicht möglich, weil dabei dessen integriertes Umlenkteil stören würde.

Der Erfindung liegt daher die Aufgabe zugrunde, eine Vorrichtung der eingangs genannten Art zu schaffen, mittels deren wahlweise ein Ein- oder Mehrstrahl-Wasserzähler an ein- und dasselbe Leitungsgehäuse anschließbar ist.

Diese Aufgabe ist erfindungsgemäß durch die kennzeichnenden Merkmale des Anspruches 1 gelöst. Der in diesem Hauptanspruch charakterisierte Adapterring des Umlenkteiles mit seiner speziellen Ausgestaltung wird nur beim Anschluss eines Mehrstrahl-Wasserzählers in die Fassung am Leitungsgehäuse eingesetzt, beim Anschluss eines Einstrahl-Wasserzählers aber weggelassen. Folglich kann am selben Leitungsgehäuse ein Zähler des einen oder anderen Typs angeschlossen sowie ein vorhandener Zähler bestimmten Typs gegen einen Ersatzzähler verschiedenen Typs ausgetauscht werden.

Zweckmäßige Ausgestaltungen und Weiterbildungen er erfindungsgemäßen Vorrichtung sind in den Unteransprüchen gekennzeichnet:

Die Vorrichtung gemäß Anspruch 2 und 3 hat den Vorteil, dass mit dem Einschrauben des Adapterringes in die Fassung am Leitungsgehäuse der darin versenkte Sockel des Umlenkteiles axial festgeklemmt wird und dieser also keine zusätzliche Befestigung erfordert. Darüber hinaus ist an der Vorrichtung gemäß Anspruch 3 vorteilhaft, dass der andere Abschnitt des Adapterringes, der zur Festklemmung des Umlenkteil-Sockels unter Selbstbefestigung dient, gleichzeitig mit dem zentralen Rohr des Umlenkteiles einen ringförmigen Wasserdurchgang desselben bildet.

Die Gehäuse der Einstrahl-Wasserzähler sind bekanntlich mit zwei diametralen Nocken versehen, die in entsprechend profilierte Nuten der Fassung des Wasserleitungsgehäuse einfügbar sind, so dass sich der Zählergehäusesockel im Leitungsgehäuse nicht drehen kann. Dementsprechend werden gemäß Anspruch 5 beim Anschluss eines Mehrstrahl-Wasserzählers, dessen Gehäuse ebenfalls zwei diametrale Nocken aufweist, diese in die Nuten der Fassung eingefügt.

Im Folgenden ist die Erfindung anhand einer durch die Zeichnung beispielhaft dargestellten Ausführungsform des erfindungsgemäßen Anschlusses eines Wasserzählers an ein Wasserleitungsgehäuse im Einzelnen erläutert. Es zeigt:
- Fig. 1: einen vertikalen Längsschnitt durch die Ausführungsform (teilweise in Seitenansicht)
- Fig. 2: ein Umlenkteil der Ausführungsform, in vertikalem Längsschnitt
- Fig. 3: das Umlenkteil zur linken Hälfte in waagrechtem Schnitt nach der Linie III-III in Fig. 2 und zur rechten Hälfte in Draufsicht
- Fig. 4: das Umlenkteil in vertikalem Querschnitt nach der Linie IV-IV in Fig. 2
- Fig. 5: das Umlenkteil in vertikaler Ansicht von unten

Im Ausführungsbeispiel ist ein Mehrstrahl-Wasserzähler 10 an ein Wasserleitungsgehäuse 12 angeschlossen, vor dessen rechtem Anschluss-Stutzen 14 eine seitliche Fassung 16 mit untenliegendem Boden 16.1 und obenliegender öffnung16.2 sowie deren Rand säumendem Stutzen 16.3 mit Innengewinde liegt. In die Fassung 16 ist ein Umlenkteil 18 gemäß Fig. 2 bis 5 vertikal von oben her eingesetzt, welches das in Fig. 1 von links heranströmende Leitungswasser im rechten Winkel in einen kreiszylindrischen Ringraum nach oben umlenkt und das zentral nach unten zurückströmende Wasser im rechten Winkel zum Stutzen 14 nach rechts umlenkt.

Das Umlenkteil 18 weist einen im Leitungsgehäuse 12 versenkbaren Sockel 18.1, der auf dem Fassungsboden 16.1 ruht und zwei im wesentlichen diametrale Wasserein- und - austrittsöffnungen 20 bzw. 22 hat, die mit dem Hohlraum des Leitungsgehäuses 12 kommunizieren, sowie ein vertikales Rohr 18.2 auf, das mit seinem freien, oberen Ende einen Wassereingang bildet und mit einem waagrechten Stutzen 18.3 kommuniziert, der die Wasseraustrittsöffnung 22 des Umlenkteiles 18 bildet. Diesem Stutzen 18.3 liegt am Sockel 18.1 die Wassereintrittsöffnung 20 gegenüber, die mit dem unteren Ringsaum 24 kommuniziert, der radial innen von dem Rohr 18.2 und radial außen von dem engeren, unteren vertikalen Abschnitt 26.1 eines zum Umlenkteil 18 gehörenden separaten Adapterringes 26 begrenzt ist, welcher einen weiteren, oberen vertikalen Abschnitt 26.2 aufweist, der mittels einer rechtwinkligen Schulter 26.3 einstückig mit dem anderen Abschnitt 26.1 mit Außengewinde verbunden ist, das mit dem Innengewinde des Stutzens 16.3 der Fassung 16 verschraubt ist.

Die untere Stirnfläche 26.1.1 des unteren Adapterring-Abschnittes 26.1 drückt zur Sicherung des Umlenkteil-Sockels 18.1 auf eine ringförmige Stirnfläche 18.1.1 mit dem größeren Außendurchmesser des Sockels, oberhalb dessen wie gesagt der Abschnitt 26.1 zusammen mit dem Umlenkteil-Rohr 18.2 den unteren Ringraum 24 begrenzt, dessen oberes Ende den Wasserausgang des Umlenkteiles 18 bildet.

Das Gehäuse 10.1 des Zählers 10 ruht auf der oberen Stirnfläche des Adapterringes 26, dessen oberer Abschnitt 26.2 zwei koaxiale vertikale Stutzen 10.2 bzw. 10.3 radial einschließt, deren weiterer 10.2 mit seiner unteren Stirnfläche 10.2.1 auf der oberen Stirnfläche 26.3.1 der Schulter 26.3 des Adapterringes 26 ruht, und deren engerer Stutzen 10.3 auf der oberen Stirnfläche des Rohrs 18.2 des Umlenkteiles 18 ruht, wobei die unteren Mündungen des oberen Ringraumes 28, der von den beiden Stutzen 10.2 und 10.3 begrenzt wird, bzw. des inneren Stutzens 10.3 die Wasserein- und -ausgänge des Zählers 10 darstellen, welche mit den Wasseraus- bzw. -eingängen des Umlenkteiles 18 kommunizieren. - O-Ringe dichten die erwähnten Stirnflächen paarweise gegeneinander ab. Für denerforderlichen Anpressdruck sorgt die Verschraubung eines Außengewindes des weiteren Stutzens 10.2 mit einem Innengewinde des oberen Adapterring-Abschnittes 26.2.

Damit sich der Wasserzähler 10 in seiner Fassung 16 am Wasserleitungsgehäuse 12 nicht drehen kann, ist das Zählergehäuse 10.1 mit zwei diametralen Nocken 30 versehen, die in Nuten der Fassung passen.

Wie insbesondere die Fig. 3 und 5 nahelegen, ist das Umlenkteil 18 wie seinerseits der Adapterring 26 aus -rippenverstärktem- Kunststoff in einem Stück gefertigt.

## Patentansprüche

1. Vorrichtung mit einem Wasserleitungsgehäuse (12) und einem daran angeschlossenen Mehrstrahl-Wasserzähler (10), wobei das Wasserleitungsgehäuse (12) mit einem wasserführenden Hohlraum und einer diesen öffnenden seitlichen Fassung (16) versehen ist, in die ein Umlenkteil (18) wasserdicht eingesetzt ist, welches zwei mit dem Hohlraum kommunizierende Wasserein- und -austrittsöffnungen (20 bzw. 22) in einem im Leitungsgehäuse (12) versenkten Sockel (18.1), ein mit einer dieser Öffnungen kommunizierendes zentrales Rohr (18.2) sowie zwei koaxiale Wasserdurchgänge (24 bzw. 18.2) aufweist, von denen einer durch das Rohr (18.2) gebildet ist und denen komplementäre koaxiale Wasseraus- und -eingänge (10.3 bzw. 28) des Zählers (10) unmittelbar zugeordnet sind, dessen Gehäuse (10.1) in einem diesem angepassten separaten Adapterring (26) wasserdicht angeordnet und in diesen eingefügt ist, **dadurch gekennzeichnet, dass** der Adapterring (26) zum Umlenkteil (18) gehört und einen koaxial zum zentralen Rohr (18.2) angeordneten Abschnitt (26.1) sowie einen Abschnitt (26.2) aufweist, an den das Zählergehäuse (10.1) anschließt, wobei der erste Abschnitt (26.1) mit einem Außengewinde in das für den Gehäusesockel eines Einstrahl-Wasserzählers geeignete Innengewinde eines Stutzens (16.3) der seitlichen Fassung (16) des Leitungsgehäuses (12) eingeschraubt ist.

2. Vorrichtung nach Anspruch 1, **dadurch gekennzeichnet, dass** der kreiszylindrische Adapterring (26) aus den zwei mittels einer rechtwinkligen Schulter (26.3) einstückig verbundenen Abschnitten (26.1 und 26.2) besteht, in deren einen (26.2) ein den ringförmigen Wasserein- oder - ausgang des Zählers (10) bildender weiter Stutzen (10.2) desselben geschraubt ist, welcher an der Schulter (26.3) wasserdicht anschlägt, und deren anderer (26.1) an der Bildung der ringförmigen Wasserdurchgänge (24 und 18.2) des Umlenkteiles (18) beteiligt ist.

3. Vorrichtung nach Anspruch 1 oder 2, dessen Umlenkteil (18) ohne Adapterring (26) eine ringförmige Stirnfläche (18.1.1) aufweist, an welcher die benachbarte Stirnfläche (26.1.1) des Adapterringes (26) anschlägt.

4. Vorrichtung nach Anspruch 3, **dadurch gekennzeichnet, dass** an das zentrale Rohr (18.2) des Umlenkteiles (18) ein den radial inneren Wasserein- oder -ausgang des Zählers (10) bildender enger Stutzen (10.3) desselben wasserdicht anschließbar ist.

5. Vorrichtung nach einem der Ansprüche 1 bis 4, mit der seitlichen Fassung (16) für den Gehäusesockel eines Einstrahl-Wasserzählers, dessen Gehäuse mit zwei diametralen Nocken versehen ist, die in entsprechend profilierte Nuten der Fassung (16) des Leitungsgehäuses (12) einfügbar sind, **dadurch gekennzeichnet, dass** zum Anschluss des Mehrstrahl-Wasserzählers (10), dessen Gehäuse (10.1) zwei diametrale Nocken (30) aufweist, diese in die Nuten der Fassung (16) einfügbar sind.

## Claims

1. Device with a water duct housing (12) and a multi-jet water meter (10) connected therewith, wherein the water duct housing (12) is provided with a water-conducting cavity and a lateral mount (16), which opens into this and into which a deflecting member (18) is watertightly inserted, the member having two water inlet and outlet openings (20 and 22), which communicate with the cavity, in a base (18.1) sunk into in the duct housing (12), a central pipe (18.2) communicating with these openings and two coaxial water passages (24 and 18.2), of which one is formed by the pipe (18.2) and with which a complementary, coaxial water inlet and outlet (10.3 and 28) of the meter (10) are directly associated, the housing (10.1) of which is watertightly arranged in a separate adapter ring (26) adapted thereto and is inserted in this, **characterised in that** the adapter ring (26) belongs to the deflecting part (18) and has a section (26.1) arranged coaxially with the central pipe (18.2) as well as a section (26.2) with which the meter housing (10.1) is connected, wherein the first section (26.1) is screwed by an external thread into the internal thread, which is suitable for the housing base of a single-jet water meter, of a stub pipe (16.3) of the lateral mount (16) of the duct housing (12).

2. Device according to claim 1, **characterised in that** the circularly cylindrical adapter ring (26) consists of the two sections (26.1 and 26.2), which are integrally connected by means of a right-angle shoulder (26.3) and into one (26.2) of which a further stub pipe (10.2), which forms the annular water inlet or outlet of the meter (10), of the same is screwed, the further stub pipe watertightly bearing against the shoulder (26.3), and other one (26.1) of which participates in formation of the annular water passages (24 and 18.2) of the deflecting member (18).

3. Device according to claim 1 or 2, the deflecting member (18) of which without adapter ring (26) has an annular end face (18.1.1) against which the adjacent end face (26.1.1) of the adapter ring (26) bears.

4. Device according to claim 3, **characterised in that** a narrow stub pipe (10.3), which forms the radially inner water inlet or outlet of the meter (10), of the same is watertightly connectible with the central pipe (18.2) of the deflecting member (18).

5. Device according to one of claims 1 to 4, with the lateral mount (16) for the housing base of a single-jet water meter, the housing of which is provided with two diametral lugs insertable into correspondingly profiled grooves of the mount (16) of the duct housing (12), **characterised in that**, for connection of the multi-jet water meter (10), the housing (10.1) thereof has two diametral lugs (30) insertable in the grooves of the mount (16).

## Revendications

1. Dispositif comportant un boîtier (12) pour conduite d'eau et un compteur (10) d'eau multijet raccordé à ce boîtier, le boîtier (12) pour conduite d'eau étant pourvu d'une cavité conduisant l'eau et d'une monture (16) latérale débouchant dans cette cavité, monture dans laquelle est inséré en étanchéité à l'eau un élément (18) de renvoi qui comporte deux ouvertures (20, 22) d'entrée et de sortie d'eau - communiquant avec la cavité - dans un socle (18.1) encastré dans le boîtier (12) pour conduite, un tube (18.2) central communiquant avec une de ces ouvertures, et deux passages (24, 18.2) d'eau coaxiaux, dont l'un est formé par le tube (18.2) et auxquels sont directement associées des sorties et entrées (10.3, 28) d'eau coaxiales complémentaires du compteur (10), dont le boîtier (10.1) est disposé en étanchéité à l'eau dans une bague (26) adaptatrice séparée adaptée à ce boîtier, ledit boîtier (10.1) étant inséré dans cette bague, **caractérisé en ce que** la bague (26) adaptatrice fait partie de l'élément (18) de renvoi et comporte une partie (26.1) disposée coaxialement au tube (18.2) central et une partie (26.2) à laquelle se raccorde le boîtier (10.1) du compteur, la première partie (26.1) étant vissée par un filetage extérieur dans le taraudage, conçu pour le socle de boîtier d'un compteur d'eau monojet, d'une tubulure (16.3) de la monture (16) latérale du boîtier (12) pour conduite.

2. Dispositif suivant la revendication 1, **caractérisé en ce que** la bague (26) adaptatrice, de forme cylindrique circulaire, est constituée des deux parties (26.1 et 26.2) assemblées d'un seul tenant au moyen d'un épaulement (26.3) à angle droit, parties dans l'une (26.2) desquelles est vissée une autre tubulure (10.2) du compteur (10), tubulure qui forme l'entrée ou sortie d'eau annulaire de ce compteur et qui bute en étanchéité à l'eau contre l'épaulement (26.3), tandis que l'autre partie (26.1) de la bague (26) adaptatrice participe à la formation des passages (24 et 18.2) d'eau annulaires de l'élément (18) de renvoi.

3. Dispositif suivant la revendication 1 ou 2, dont l'élément (18) de renvoi, sans la bague (26) adaptatrice, comporte une face (18.1.1) frontale annulaire contre laquelle bute la face (26.1.1) frontale voisine de la bague (26) adaptatrice.

4. Dispositif suivant la revendication 3, **caractérisé en ce qu'**une étroite tubulure (18.3) du compteur (10), laquelle forme l'entrée ou sortie d'eau radialement intérieure de ce compteur, peut être raccordée en étanchéité à l'eau au tube (18.2) central de l'élément (18) de renvoi.

5. Dispositif suivant l'une des revendications 1 à 4, comportant la monture (16) latérale pour le socle de boîtier d'un compteur d'eau monojet dont le boîtier est pourvu de deux ergots diamétraux qui peuvent être insérés dans des rainures, profilées d'une manière correspondante, de la monture (16) du boîtier (12) pour conduite, **caractérisé en ce que**, pour le raccordement du compteur (10) d'eau multijet, dont le boîtier (10.1) comporte deux ergots (30) diamétraux, ceux-ci peuvent être insérés dans les rainures de la monture (16).
